# EUROPÄISCHE PATENTSCHRIFT

(11) **EP 1 132 545 B1**
(45) Veröffentlichungstag und Bekanntmachung des Hinweises auf die Patenterteilung: **31.12.2008**
(21) Anmeldenummer: 01105512.6
(22) Anmeldetag: 05.03.2001
(51) Int. Cl.: E04G 9/06, E04G 15/06

(54) **Schalungsmaterial**
Shuttering material
Matériel de coffrage

(30) Priorität: 09.03.2000 DE 10011519; 31.07.2000 DE 10037193
(43) Veröffentlichungstag der Anmeldung: 12.09.2001
(73) Patentinhaber: Fischer, Willibald, D-84130 Dingolfing (DE)
(72) Erfinder: Fischer, Willibald, D-84130 Dingolfing (DE)
(74) Vertreter: Grünecker, Kinkeldey, Stockmair & Schwanhäusser Anwaltssozietät

(56) Entgegenhaltungen:
- EP-A- 0 507 054
- EP-A- 0 513 740
- EP-A- 0 532 908
- EP-A- 0 715 039

## Beschreibung

Die Erfindung bezieht sich auf ein Schalungsmaterial nach dem Oberbegriff des Anspruches 1 sowie auf eine Vorrichtung und ein Verfahren zu seiner Herstellung.

Ein derartiges Schalungsmaterial ist aus der EP 0 507 054 B1 bekannt. Das bekannte Schalungsmaterial besteht aus einer Streckmetalltafel, die zwischen Versteifungselementen in Form von Quer- und Längsstäben eines Metallgitters eingeschweißt ist. Dieses Schalungsmaterial wird hergestellt, indem man die Längsstäbe, die Metalltafel und die Querstäbe in der vorbestimmten Ausrichtung in einer Elektroschweißstation zusammenführt und dort die Längs- und Querstäbe an ihren Kreuzungspunkten durch die Metalltafel miteinander verschweißt. Beim Zuführen liegen die Längsstäbe flach auf einem Fördertisch auf und werden durch einen Schieber in die Schweißstation geschoben. Die Querstäbe werden kurz vor der Schweißstation aus einem oberhalb der Schweißstation liegenden Magazin an die vorbestimmte Stelle gefördert. Die Sicherung der gegenseitigen Lage der Stäbe und der Tafel übernimmt ein an der Schweißstation angeordneter Halter. Das bekannte Schalungsmaterial ist für die unterschiedlichsten Anwendungszwecke sehr gut verwendbar. Nachteilig daran ist lediglich, dass es dort, wo eine höhere Stabilität der Schalung erforderlich ist, wie z. B. bei der Schalung der EP0 513 740, durch die im Stand der Technik bekannten Fachwerkträger zusätzlich verstärkt werden muss.

Aus der EP0 513740 ist eine Schalung bekannt, die zwei im Wesentlichen streifenförmige Schalungswandungen aus einem Schalungsmaterial enthält, das eine Streckmetalltafel und beidseitig der Streckmetalltafel angeordnete Versteifungselemente in Form von Stäben enthält. Die Stäbe an einer Seite verlaufen in Längsrichtung und die Stäbe an der anderen Seite verlaufen in Querrichtung, wobei die Stäbe durch das Schalungsmaterial hindurch miteinander verbunden sind. Zusätzlich enthält die Seite mit den längsverlaufenden Versteifungsstäben jeweils einen versteifenden Gitterträger, der nachträglich mit der Schalungswandung verbunden ist.

Aus der EP-A-0 715 039 ist ein Schalungselement zum Abschalen von Anschlussflächen bekannt, das eine Schalungswandung und eine fest mit der Schalungswandung verbundene Stütze zum Aufstellen der Schalungswandung enthält. Die Schalungswandung enthält eine Tafel, die durch parallele Stäbe versteift ist, die an der der Stütze gegenüberliegenden Seite der Tafel angeordnet sind. Die Stütze ist als Träger ausgebildet und erstreckt sich parallel zu den Versteifungsstäben an der gegenüberliegenden Seite der Tafel. Die Stütze enthält V-förmige Bügel, die durch die Tafel hindurch an Kreuzungspunkten mit den Versteifungsstäben verbundne sind. Die Bügel sind untereinander mit parallel zu den Versteifungsstäben verlaufenden Stäben verbunden. Die Stützte ist so mit der Schalungswandung verbunden, dass die freie, und verbundene Basis des dreieckigen Querschnittes sich quer zur Tafel erstreckt, während der First an der Tafel anliegt. Durch die Form der Stütze ist diese zwar in der Lage, die Schalungswandung in ihrer aufrechten Position zu halten, die Versteifungswirkung der Stütze geht jedoch nicht über die Versteifungswirkung der kreuzenden Stäbe hinaus.

Die EP-A-0 532 908 betrifft ein Fugenschalungselement mit zwei Schalungsteilen, die miteinander über eine korbartige Bügelkonstruktion verbunden sind. Die Schalungsteile enthalten eine Tafel mit sich kreuzenden, an unterschiedlichen Seiten der Tafel angeordneten Quer- und Längsstäben, die an Kreuzungspunkten durch die Tafel hindurch miteinander verbunden sind. Die korbartige Bügelkonstruktion entfaltet keinerlei Versteifungswirkung im Bereich der Tafel.

Der Erfindung liegt somit die Aufgabe zugrunde, ein einfach herzustellendes Schalungsmaterial mit einer erhöhten Steifigkeit sowie eine Vorrichtung und ein Verfahren zu dessen Herstellung bereitzustellen.

Die Aufgabe wird durch das Schalungsmaterial gemäß Anspruch 1 gelöst.

Durch die erfindungsgemäße Ausgestaltung wird ein äußerst stabiles Schalungsmaterial mit einer in das Schalungsmaterial integrierten Versteifung erzielt, das trotzdem in gleicher Weise wie das bekannte Schalungsmaterial auf der Baustelle verwendet werden kann. Das erfindungsgemäße Schalungsmaterial eignet sich besonders für großflächige, gerade Schalungen, ist jedoch auch begrenzt verformbar, so dass geformte Schalungen möglich werden.

Anspruch 2 beschreibt eine besonders zweckmäßige Dimensionierung des Trägers senkrecht zur Tafel.

Durch die seitlich versetzt angeordnete Basis gemäß Anspruch 4 wird einerseits die Herstellung erleichtert und andererseits eine bessere Anbindung des Trägers an der Tafel erreicht.

Die Ansprüche 5 bis 8 beschreiben verschiedene, bevorzugte Ausführungsbeispiele für Träger für das erfindungsgemäße Schalungsmaterial, die je nach den speziellen Erfordernissen ausgewählt werden können. So sind aus Stäben zusammengesetzte Gitterträger leicht vorzufertigen und bieten durch ihre durchbrochene Gestalt eine gute Betonanbindung, wenn das erfindungsgemäße Schalungsmaterial zur Herstellung verlorener Schalungen verwendet wird. Außerdem können die Stäbe des Gitterträgers in die Bewehrung mit eingerechnet werden. Flächige Träger, sowohl in Form eines flächigen Gitterträgers als auch in Form eines flächigen Metallstreifens sind hingegen besser verformbar.

Die Aufgabe wird weiterhin durch die Vorrichtung gemäß Anspruch 9 gelöst.

Durch die erfindungsgemäße Ausgestaltung der Vorrichtung kann das erfindungsgemäße Schalungsmaterial trotz Verwendung der eine gewisse Erstreckung senkrecht zur Tafel aufweisenden Träger, auch wenn diese einen nicht standfähigen Querschnitt aufweisen, einfach und kostengünstig hergestellt werden.

Dies wird durch die Auflagefläche gemäß Anspruch 10 erleichtert.

Dabei wird ein seitlich abstehendes Teil am Träger, insbesondere ein Basisstab bei einem Gitterträger, durch diese Auflagefläche unterstützt.

Anspruch 11 beschreibt eine Abwandlung der erfindungsgemäßen Vorrichtung für einen Träger mit abgewandeltem Querschnitt.

Die Ansprüche 12 und 13 beschreiben weitere oder alternative Abwandlungen der erfindungsgemäßen Vorrichtung, die besonders an eine halbautomatische Fertigung angepasst sind, da hier auch der Träger automatisch zugeführt werden kann.

Schließlich wird die Aufgabe durch des Verfahren gemäß Anspruch 14 gelöst. Abwandlung dieses Verfahrens sind in Anspruch 15 bzw. 16 definiert.

Ausführungsbeispiele der Erfindung werden nachfolgend anhand der Zeichnungen näher erläutert. Es zeigen:
- Fig. 1: eine perspektivische Darstellung eines Ausschnitts aus einem ersten Ausführungsbeispiel eines erfindungsgemäßen Schalungsmaterials,
- Fig. 2: den Schnitt II-II aus Fig.1,
- Fig. 3: eine schematische Darstellung einer Vorrichtung zum Herstellen des erfindungsgemäßen Schalungsmaterials,
- Fig. 4: den Schnitt IV-IV aus Fig. 3,
- Fig. 5: den Schnitt V-V aus Fig. 3,
- Fig. 6: einen Schnitt durch ein weiteres Ausführungsbeispiels eines erfindungsgemäßen Schalungselementes in einer Darstellung ähnlich Fig. 2,
- Fig. 7: einen Schnitt ähnlich Fig. 4 durch eine Vorrichtung zum Herstellen des Schalungsmaterials nach Fig. 6,
- Fig. 8: einen Schnitt ähnlich Fig. 5 durch eine Vorrichtung zum Herstellen des Schalungsmaterials nach Fig. 6,
- Fig. 9: ein weiteres Ausführungsbeispiel einer erfindungsgemäßen Vorrichtung zum Herstellen des erfindungsgemäßen Schalungsmaterials, und
- Fig. 10: die Ansicht der Schweißvorrichtung aus Fig. 9 entgegen der Pfeilrichtung (A), und
- Fig. 11: ein weiteres Ausführungsbeispiel eines Trägers.

Aus Fig. 1 ist ein Schalungsmaterial 1 ersichtlich, das eine Tafel 2 aus einem Metallblech, insbesondere ein Streckmetallblech, und beidseitig an der Tafel 2 angeschweißte erste und zweite Versteifungselemente 3 und 4 enthält. Die ersten Versteifungselemente 3 auf der Oberseite der Tafel 2 in Fig. 1 enthalten quer zur Tafel verlaufende Stäbe, die beispielsweise übliche Bewehrungsstäbe oder andere Metallstäbe sein können. Die zweiten Versteifungselemente 4 verlaufen längs auf der gegenüberliegenden Seite der Tafel 2, in Fig. 1 unten, und sind gemäß dem bevorzugten Ausführungsbeispiel als Gitterträger ausgebildet. Im Ausführungsbeispiel nach Fig. 1 ist das zweite Versteifungselement 4 ein flächiger Gitterträger 5, der, z.B. einen Basisstab 6, einen Firststab 7 und einen Abstandshalter 8 enthält, der den Basisstab 6 und den Firststab 7 in einem vorbestimmten Abstand zwischen 2 und 30 cm hält, bevorzugt zwischen 3 bis 30 cm, insbesondere zwischen 2 bis 20 cm, wobei zumindest der Basisstab 6 aus schweißbarem Material besteht. Der Abstandshalter 8 besteht bevorzugt ebenfalls aus einem Metallstab, der wellen- oder zick-zack-förmig gebogen ist und mit seinen Umkehrbereichen sowohl mit dem Basisstab 6 als auch mit dem Firststab 7 verbunden, insbesondere verschweißt ist. Der flächige Gitterträger 5 ist, wie Fig. 2 zeigt, so aufgebaut, dass der Basisstab 6 und der Firststab 7 jeweils neben dem Abstandshalter 8 angeordnet sind, wobei die nach außen weisenden Oberflächen sowohl des Basisstabes 6 als auch des Firststabes 7 mit den nach außen weisenden Oberflächen des Abstandshalters 8 im Bereich der Umkehrstellen im Wesentlichen fluchten. In Fig. 2 sind, der Einfachheit halber, zwei verschiedene Anordnungen von Basis- und Firststab 6, 7 gezeigt - einmal an gegenüberliegenden Seiten und einmal an der gleichen Seite des Abstandshalters 8. Jedes Schalungsmaterial 1 kann jedoch auch Gitterträger 5 in nur einer Anordnung aufweisen. Der flächige Gitterträger wird über Schweißstellen 9 so mit der Tafel 2 und den gegenüberliegenden Versteifungselementen 3 verschweißt, dass der Abstandshalter 8 sich im Wesentlichen senkrecht zur Ebene der Tafel 2 erstreckt und den Firststab 7 in bevorzugt größtmöglichsten Abstand zur Tafel 2 hält, während die Verschweißung durch die Schweißstellen 9 an den Kreuzungspunkten zwischen den Versteifungselementen 3 und dem Basisstab 6 des flächigen Gitterträgers 5 erfolgt.

Fig. 3 zeigt eine erste Vorrichtung 10 zum Herstellen des erfindungsgemäßen Schalungsmaterials. Die Vorrichtung 10 weist eine Schweißstation 11 auf, die bevorzugt zum Elektro-Punktschweißen ausgebildet ist und eine obere Elektrode 12 und eine untere Elektrode 13 aufweist.

Die Vorrichtung 10 enthält weiterhin eine erste Zufuhrstrecke 14 zum Zuführen der unteren Versteifungselemente 4, eine zweite Zufuhrstrecke 15 zum Zuführen der Tafel 2 und eine dritte Zufuhrstrecke 16 zum Zuführen der querverlaufenden Versteifungselemente 3.

Die Zuführstrecke 14 enthält eine Mehrzahl von rinnenartigen Führungen 17 (Fig. 4), die parallel zueinander verlaufen und in einem Abstand senkrecht zur Zeichnungsebene hintereinander liegen. In Fig. 3 wurde eine Begrenzung der rinnenartigen Führung 17 weggelassen, um ein Versteifungselement 4 zu zeigen. Jede rinnenartige Führung 17 ist zur Aufnahme eines flächigen Gitterträgers 5 derart ausgebildet, dass dieser bevorzugt senkrecht zur zugeführten Tafel 2 verläuft. Zu diesem Zweck kann für die linke Variante des Gitterträgers 5 aus Fig. 2 eine zusätzliche Führungsschiene 17a gegenüber dem Basisstab 6 vorgesehen sein. Die Zufuhreinrichtung 14 enthält weiterhin einen Schieber 14a, mit dem abgelängte Stücke des Versteifungselementes 4 in Richtung des Pfeiles A durch die Schweißstation 11 geschoben werden können. Es ist jedoch auch möglich, die Versteifungselemente 4 kontinuierlich zuzuführen.

Die Zuführeinrichtung 15 für die Tafel 2 ist in Fig. 3 gesondert dargestellt; die Tafel 2 kann jedoch auch, insbesondere bei Verwendung abgelängter Stücke der zweiten Versteifungselemente 4, ebenfalls abgelängt sein und direkt auf die Versteifungselemente 4 in ihren Führungen 17 aufgelegt werden.

Es ist ebenfalls möglich, die Tafel 2 von einer Rolle abzuziehen.

Die Zuführeinrichtung 16 für die ersten Versteifungselemente 3 aus Metallstäben enthält ein Vorratsmagazin 18 und eine mit Umfangsausnehmungen 19 in der Form der Metallstäbe versehene Zufuhrtrommel 20, die sich oberhalb der Schweißstation 11 in Richtung des Pfeils B um ihre Achse dreht. Zwischen dem Magazin 18 und zumindest der Schweißstation 11, bevorzugt noch etwas darüber hinaus, sind die Ausnehmungen 19 durch eine Abdeckung so abgedeckt, dass die Metallstäbe nicht aus der Ausnehmung 19 herausfallen. Direkt oberhalb und kurz vor der Schweißstation 11 weist die Abdeckung 21 einen Spalt 22 auf, durch den die Metallstäbe der ersten Versteifungselemente 3 quer und bevorzugt im rechten Winkel zu den zweiten Versteifungselementen 4 nacheinander und in zeitlichen Abstand nach unten auf die bereits auf den zweiten Versteifungselementen 4 liegende Tafel 2 fallen, wobei durch einen Niederhalter 23 sichergestellt wird, dass die Stäbe nicht wegrollen können und dass die Tafel 2 flach auf dem Gitterträger aufliegt. Dann wird die gesamte Einheit in die Schweißstation 11 hineingeschoben.

Kurz vor der Schweißstation endet die Führungsrinne 17. In der Schweißstation 11 wird die Führung durch die untere Schweißelektrode 13 übernommen. Die untere Schweißelektrode 13 ist mit einer im Wesentlichen ebenen Oberfläche versehen, die so angeordnet ist, dass der Basisstab 6 beim Vorschieben des flachen Gitterträgers 5 auf die untere Schweißelektrode 13 aufgleitet. Dies wird durch eine Führungswange 24 unterstützt, die der unteren Schweißelektrode 13 in einem waagerechten Abstand gegenüberliegt, der der Stärke des Abstandshalters 8 entspricht. In senkrechter Richtung ist die Führungswange 24 gleich oder kürzer als der Abstandshalter 8, so dass der Firststab 7 nicht mit der Führungswange 24 kollidiert. Befindet sich einer der Metallstäbe des Versteifungselementes 3 zwischen der oberen Elektrode 12 und der unteren Elektrode 13 und oberhalb der Tafel 2 und des Gitterträgers 5, so werden an den Kreuzungspunkten zwischen dem Gitterträger 5 und dem Versteifungselement 3 mit einer einzigen Schweißstelle die Verbindungen 9 hergestellt.

Fig. 6 zeigt ein weiteres Ausführungsbeispiel eines erfindungsgemäßen Schalungsmaterials 1', das bis auf die Verwendung eines in der Form abweichenden Gitterträgers 25 für die unteren, zweiten Versteifungselemente 4 dem Ausführungsbeispiel nach Fig. 1 entspricht. Der Gitterträger des Schalungsmaterials 1' weist einen dreieckigen Querschnitt auf und ähnelt einem üblichen Fachwerkträger. Der Gitterträger 25 weist zwei Basisstäbe 26, einen Firststab 27 und zwei Abstandshalter 28 auf, die ebenfalls (in der Fig. nicht ersichtlich), aus wellen- bzw. zick-zack-förmig gebogenen Metallstäben bestehen und für einen Abstand zwischen 5 und 50 cm zwischen dem Basisabstand und dem Firststab senkrecht zur Tafel 2 sorgen. Die Abstandhalter 28 sind bezüglich des dreieckigen Querschnittes des Gitterträgers 25 innen an den Basisstäben, und mit deren oberen Oberflächen (bzgl. Fig. 6) fluchtend und außen am Firststab 27, ebenfalls mit dessen unterer Oberfläche (bzgl. Fig. 6) fluchtend verschweißt. Jeder Basisstab 26 ist durch die Tafel 2 hindurch mit einer Schweißstelle 9 mit den Metallstäben des oberen, ersten Versteifungselementes 3 verschweißt.

Die abweichende Form der zweiten Versteifungselemente 4 erfordert eine Führungsrinne 29 abweichender Form im Bereich der Zuführeinrichtung 14, die in Fig. 7 gezeigt ist. Die Führungsrinne 29 hat einen dem Querschnitt des Gitterträgers 25 angepassten, dreieckigen Querschnitt, wobei deren Wandneigung und Größe so bemessen sein kann, dass die Basisstäbe 26 oben aus der Führung ragen.

Zum Verschweißen des Schalungsmaterials 1' wird die Schweißstation, wie Fig. 8 zeigt, abgewandelt. Pro Gitterträger 25 sind nunmehr zwei untere Elektroden 13a und 13b vorgesehen, die in gleicher Weise als Auflage für die Basisstäbe 26 dienen, wie dies bereits anhand des ersten Ausführungsbeispieles beschrieben wurde. Durch diese doppelte Auflage ist eine zusätzliche Führungswange nicht mehr notwendig. Mit beiden unteren Elektroden 13a, 13b, wirkt eine einzige obere Elektrode 12 zusammen, so dass die beiden Schweißstellen 9, die an den Kreuzungspunkten mit jedem Metallstab der oberen ersten Versteifungselemente 3 durch die Tafel 2 hindurch notwendig sind, durch einen einzigen Schweißvorgang erzeugt werden.

Zum Herstellen sowohl des Schalungsmaterials 1 als auch des Schalungsmaterials 1' mit Hilfe der Vorrichtung 10 werden die als zweite Versteifungselemente 4 verwendeten Gitterträger 5 oder 25 zunächst aus Basis-, First- und Abstandsstäben vorgefertigt. Dann wird eine vorbestimmte Anzahl dieser Gitterträger 5 oder 25 in die Führungsrinnen 17 oder 29 eingelegt, wobei entweder jede oder nur ausgewählte Führungsrinnen mit einem der Gitterträger 5 oder 25 beschickt werden. Dann werden die Gitterträger 5 oder 25 und die Tafel 2 schrittweise durch die Schweißstation 11 geschoben, wobei die Schrittgeschwindigkeit auf die Schweißgeschwindigkeit abgestimmt wird. Im gleichen Takt dreht sich die Walze 20 und fördert die Metallstäbe 3 in vorbestimmten Abständen zur Schweißeinheit 11. Dann werden alle Bestandteile 3, 2 und 4 des Schalungselementes 1, 1' durch ein Durchschweißen an den Kreuzungspunkten zwischen den Metallstäben 3 und den Gitterträgern 5, 25 miteinander verbunden, wobei die Basisstäbe 6 bzw. 26 der Gitterträger 5 bzw. 25 auf den unteren Elektroden 13, 13a und 13b aufliegen und durch sie geführt werden, so dass sich die Bestandteile nicht gegeneinander verschieben können.

Fig. 9 zeigt, in einer schematischen Darstellung ähnlich Fig. 3, eine weitere Vorrichtung 100 zum Herstellen eines Schalungsmaterials. Die Vorrichtung 100 enthält eine Schweißstation 111 in Form einer Schweißpresse mit großem Hub für das Elektro-Punktschweißverfahren. Die Schweißvorrichtung 111 enthält eine obere Elektrode 112 und eine untere Elektrode 113, die an den Schweißpunkten vorgesehen sind.

Die Vorrichtung 100 enthält weiterhin eine Zufuhrstrecke 114, über die eines der Versteifungselemente, im vorliegenden Fall die Metallstäbe 3, insbesondere aus Baustahl, zugeführt werden. Der Metallstab wird von einem Vorratswickel 130 abgezogen und, bevorzugt durch Schieben, über eine nicht gezeichnete Richtstrecke, in der der Metallstab 3 gerade gebogen wird, in Richtung des Pfeiles A in die Schweißstation 111 gefördert.

Die Vorrichtung 100 enthält weiterhin eine Zufuhrstrecke 115 für die Tafel 2, die oberhalb der Zufuhrstrecke 114 angeordnet ist und ebenfalls einen Vorratswickel 131 enthält, von dem die Tafel 2 abgezogen und zunächst in einer Richteinrichtung 132 gerade gebogen wird, bevor die Tafel 2 in die Schweißvorrichtung 111 in Richtung des Pfeiles A gefördert wird. Kurz vor der Schweißvorrichtung 111 ist eine Einlaufführung 133 mit einem sich entgegen des Pfeiles A vergrößernden Einlaufspalt vorgesehen. Die Einlaufführung 133 stellt sicher, dass die Tafel 2 glatt und unverschiebbar auf den Metallstäben 3 aufliegend in die Schweißstation 111 geschoben wird.

In der Schweißstation 111 ist im Abstand vor der oberen Schweißelektrode 112 ein Magnet 134 angeordnet, der bis in den Bereich der Einlaufführung 133 reicht und dessen obere Fläche als Auflagefläche 134a für den Firststab eines flächigen Gitterträgers 5 ausgebildet ist. Die Auflagefläche 134a liegt so weit oberhalb der Einlaufführung 133, dass der Basisstab 6 des Gitterträgers 5 auf der Tafel 2 aufliegt.

Der flächige Gitterträger 5 wird der Schweißstation 111 über eine Zufuhrstrecke 116 zugeführt, die in Fig. 9 senkrecht zur Zeichnungsebene verläuft, wie dies in Fig. 10 näher dargestellt ist. Die Zufuhrstrecke 116 für den Gitterträger 5 enthält bevorzugt ebenfalls einen nicht gezeichneten Vorratswickel für den Gitterträger 5 oder eine Art Magazin oder dgl., aus dem Stücke größerer Länge oder bereits abgelängte Stücke des Gitterträgers 5 der Schweißstation 111 in Richtung des Pfeiles B zugeführt werden können. Kurz vor der Schweißstation 111 ist eine Schneideinrichtung 135 vorgesehen, die den Gitterträger 5 auf die gewünschte Länge schneidet.

Auf der der Schneideinrichtung 135 gegenüberliegenden Seite der Schweißstation 111 ist eine Führungsaufnahme in Form einer U-förmigen Führungsrinne 136 in Richtung des Doppelpfeiles C in die Schweißstation 111 hinein und aus ihr heraus bewegbar. Die U-förmige Führungsrinne 136 ist so geformt und bemessen, dass sie den flächigen Gitterträger 5 in der in Fig. 9 dargestellten, aufrechten Position transportieren und halten kann. Zum Zuführen des Gitterträgers 5 wird dieser beispielsweise durch den Vorratswickel bis an die Schweißposition 111 heran- und in die sich in der Schweißstation befindenden Führungsrinne 136 hineingefördert, während die obere Elektrode 112 der Schweißpresse nach oben gefahren wurde. Geführt durch die Führungsrinne 136, die sich wieder aus der Schweißstation 111 herausbewegt, wird der Gitterträger 5 in aufrechter Position quer über die Tafel 2 geführt, wobei der Firststab 7 auf die Auflagefläche 134a des Magneten 134 aufgleitet und sich der Basisstab 6 unter die oberen Schweißelektroden 112 bewegt. Dann übernimmt der Magnet 134 das Festhalten des Gitterträgers 5 in aufrechter Position, während sich die Führungsrinne 136 aus der Schweißstation 111 zurückzieht. Dann wird die Schneideinrichtung 135 betrieben und schneidet den Gitterträger 5 in der Breite des gewünschten Schalungsmaterials ab. Anschließend werden durch die Schweißpresse die oberen Elektroden 112 heruntergefahren, bis sie auf dem Basisstab 6 aufliegen. Auf diese Weise wird der Basisstab 6 durch die Tafel 2 hindurch mit den Baustahlstäben 3 an den jeweiligen Kreuzungspunkten verschweißt.

Nach dem Verschweißen wird die obere Elektrode 112 der Schweißstation 111 hochgezogen, so dass das fertige Schalungsmaterial 1 aus der Schweißstation 111 so weit heraustreten kann, bis die nächste Anschweißstelle eines Gitterträgers 5 erreicht ist. Anschließend kann das Schalungsmaterial 1 in einer weiteren Schneideinrichtung 137 in die gewünschte Stücklänge geschnitten werden.

Die Vorrichtung 100 kann demnach im Wesentlichen vollautomatisch und taktweise betrieben werden.

Fig. 11 zeigt ein weiteres Ausführungsbeispiel eines erfindungsgemäßen Schalungsmaterials mit der Tafel 2 und den stabförmigen Versteifungselementen 3 des Ausführungsbeispieles nach Fig. 1. Über die Schweißpunkte 9 wird ein abgewandelter Träger 35 mit der Tafel 2 und den Versteifungsstäben 3 verbunden. Der Träger 35 besteht aus einem Streifen eines Metallbleches, 1 bis 3 mm stark, dessen freie Längskanten in gegenüberliegende Richtungen abgewinkelt wurden. Auf diese Weise bildet die eine Abwinkelung an einer der Längskanten die Basis 36 und die andere Abwinkelung an der anderen Längskante den First 37, wobei Basis 36 und First 37 durch den verbliebenen Steg 38 als Abstandshalter im oben beschriebenen vorbestimmten Abstand zueinander gehalten werden. Der Träger 35 kann in beiden Vorrichtungen mit der Tafel 2 und dem Versteifungsstab 3 verschweißt werden. Um die Einbindung des Trägers 35 in den Beton zu verbessern, falls das Schalungsmaterial zur Herstellung einer verlorenen Schalung verwendet wird, enthält der Steg 38 Durchbrechungen 39, die entweder nachträglich in den Blechstreifen eingestanzt wurden oder bereits vorhanden sind, wenn für den Träger 35 ein durchbrochenes Metallblech, wie beispielsweise ein Lochblech, verwendet wird.

In Abwandlung der beschriebenen und gezeichneten Ausführungsbeispiele können andere Formen der Träger verwendet werden, sofern diese eine festigkeitssteigernde Erstreckung senkrecht zur Tafel aufweisen. Mit dem Begriff "Stäbe" sollen alle langgestreckten Elemente umfasst werden, z.B: Profilstangen, Leisten, Streifen oder dgl. Weiterhin können z. B. die Basisstäbe bei einem dreieckigen Gitterträger innerhalb des Querschnittes angeordnet sein, auch können diese Gitterträger mit ihrer Spitze als Basis an der Tafel anliegen. Auch ein V-förmig gebogenes Blech bevorzugt mit beidseitig abgewinkelten freien Basiskanten und/oder einer Abflachung an der Spitze kann als Träger verwendet werden. Unter Umständen können auch die Versteifungselemente beidseitig der Tafel als Träger ausgebildet werden. Anstelle der Streckmetalltafel kann eine glatte Tafel, oder eine Tafel aus Lochblech bzw. einem anderen durchbrochenen Metall verwendet werden. Die Führungsrinnen der Vorrichtung müssen nicht unbedingt durch plattenförmige Bauteile begrenzt werden, sondern können beispielsweise auch durch zweckmäßig angeordnete Führungsstangen gebildet werden. Die Zuführung der einzelnen Teile zur Schweißstation kann manuell, halbautomatisch oder automatisch erfolgen. Auch die Führungsaufnahme des ersten Ausführungsbeispiels der Vorrichtung kann mit einem Magneten ausgerüstet sein. Die Zufuhr der Versteifungsstäbe im ersten Ausführungsbeispiel kann auch über eine Rutsche oder analog zum zweiten Ausführungsbeispiel über eine zeitliche Förderstrecke, ggfs. vom Vorratswickel und über eine Schneideinrichtung erfolgen.

## Patentansprüche

1. Schalungsmaterial, mit einer Tafel (2) aus Metallblech, insbesondere Streckmetall, ersten, querverlaufenden Versteifungselementen (3) an einer Seite der Tafel und zweiten, längsverlaufenden Versteifungselementen (4) an der anderen Seite der Tafel (2), wobei die Versteifungselemente an Kreuzungspunkten (9) durch die Tafel (2) hindurch miteinander verschweißt sind, **dadurch gekennzeichnet, dass** die Versteifungselemente (4) an einer Seite der Tafel (2) aus einer Mehrzahl langgestreckter Träger (5, 25, 35) mit einem längsverlaufenden First (7, 27, 37) und einer längsverlaufenden Basis (6, 26, 36) bestehen, wobei der First (7, 27, 37) über einen Abstandshalter (8, 28, 38) mit der Basis (6, 26, 36) und die Basis (6, 26, 36) so mit der Tafel (2) verbunden ist, dass der First (7, 27, 37) in einem Abstand zur Ebene der Tafel (2) gehalten ist, wobei die Mehrzahl Träger (5, 25, 35) parallel und im Abstand zueinander über die eine Seite der Tafel (2) verteilt angeordnet sind.

2. Schalungsmaterial nach Anspruch 1, **dadurch gekennzeichnet, dass** der Abstand zwischen dem First (7, 27, 37) und der Tafel (2) etwa 2 bis etwa 30 cm beträgt.

3. Schalungsmaterial nach einem der Ansprüche 1 oder 2, **dadurch gekennzeichnet, dass** sich die Basis (6, 26, 36) bezüglich der Ebene der Tafel (2) seitlich neben dem Abstandshalter (8, 28, 38) erstreckt.

4. Schalungsmaterial nach einem der Ansprüche 1 bis 3, **dadurch gekennzeichnet, dass** der Träger (5, 35) flächig ausgebildet ist.

5. Schalungsmaterial nach einem der Ansprüche 1 bis 3, **dadurch gekennzeichnet, dass** der Träger (25) einen dreieckigen Querschnitt aufweist.

6. Schalungsmaterial nach einem der Ansprüche 1 bis 5, **dadurch gekennzeichnet, dass** der Träger (5, 25) ein Gitterträger mit wenigstens einem Basisstab (6, 26) und einem Firststab (7, 27) ist.

7. Schalungsmaterial nach einem der Ansprüche 1 bis 4, **dadurch gekennzeichnet, dass** der Träger (35) ein flächiges Metallblech mit einer abgewinkelten Basis (36) enthält.

8. Schalungsmaterial nach Anspruch 7, **dadurch gekennzeichnet, dass** der Träger (35) einen in Gegenrichtung zur Basis (36) abgewinkelten First (37) enthält.

9. Vorrichtung zum Herstellen eines Schalungsmaterials nach einem der Ansprüche 1 bis 8, aus einer Tafel (2) aus Metallblech, insbesondere Streckmetall, und beidseitig sich kreuzend aufgeschweißten Versteifungselementen (3, 4), mit einer Zufuhrstrecke zum Zuführen der Tafel (2), einer ersten Zufuhrstrecke (14, 116) zum Zuführen erster Versteifungselemente (4) zu einer Seite der Tafel und einer zweiten Zufuhrstrecke (16) zum Zuführen zweiter Versteifungselemente (3) zur anderen Seite der Tafel (2), sowie einer Schweißstation (11, 111) zum Verschweißen der Tafel mit den Versteifungselementen, **dadurch gekennzeichnet, dass** die erste Zufuhrstrecke (14, 116) mit einer Führungsaufnahme (17, 29, 13, 13a, 13b, 136) für ein als Träger (5, 25, 35) mit wenigstens einer längsverlaufenden Basis (6, 26, 36), einem längsverlaufenden First (7, 27, 37) und einem Abstandshalter (8, 28, 38) ausgebildetes Versteifungselement versehen ist, wobei sich die Führungsaufnahme (17, 29, 13, 13a, 13b, 136) bis in die Schweißstation (11, 111) erstreckt.

10. Vorrichtung nach Anspruch 9, **dadurch gekennzeichnet, dass** die Führungsaufnahme im Bereich der Schweißstation (11, 111) eine Auflagefläche für den Träger (5, 25, 35) aufweist, die mit einer seitlich am Abstandshalter (8, 28, 38) vorstehenden Basis (6, 26, 36) zum Führen des Trägers (5, 25, 35) durch die Schweißstation (11, 111) in Eingriff tritt.

11. Vorrichtung nach einem der Ansprüche 9 oder 10, **dadurch gekennzeichnet, dass** die Führungsaufnahme im Bereich einer Elektroschweißstation (11) zum Verschweißen eines Trägers (25), der zwei im Abstand zueinander angeordnete Basisstäbe (26) aufweist, zwei untere Elektroden (13a, 13b) mit jeweils einer Auflagefläche für jeweils einen Basisstab (26) enthält, wobei die beiden unteren Elektroden (13a, 13b) mit einer gemeinsamen oberen Elektrode (12) zusammenwirken.

12. Vorrichtung nach einem der Ansprüche 9 bis 11, **dadurch gekennzeichnet, dass** die Führungsaufnahme eine in und aus der Schweißstation (111) hinein- und herausbewegbare Führungsrinne (136) für den Träger (5, 25, 35) aufweist.

13. Vorrichtung nach einem der Ansprüche 9 bis 12, **dadurch gekennzeichnet, dass** die Führungsaufnahme einen Magneten (134) zum Festhalten des Trägers (5, 25, 35) in der Schweißstation (111) enthält.

14. Verfahren zum Herstellen eines Schalungsmaterials nach einem der Ansprüche 1 bis 8, wobei auf einer Tafel (2) aus Metallblech, insbesondere Streckmetall, beidseitig sich kreuzende Versteifungselemente (3, 4) aufgeschweißt werden, wobei die Tafel (2), sowie die ersten Versteifungselemente (4) an einer Seite der Tafel und die zweiten Versteifungselemente (3) an der anderen Seite der Tafel (2) einer Schweißstation (11, 111) zum Verschweißen der Tafel mit den Versteifungselementen zugeführt werden, **dadurch gekennzeichnet, dass** als erste Versteifungselemente (4) an einer Seite der Tafel (2) eine Mehrzahl langgestreckter Träger (5, 25, 35) mit einem längsverlaufenden First (7, 27, 37) und einer längsverlaufenden Basis (6, 26, 36) verwendet werden, die parallel und im Abstand zueinander über die eine Seite der Tafel (2) verteilt angeordnet werden, wobei der First (7, 27, 37) über einen Abstandshalter (8, 28, 38) mit der Basis (6, 26, 36) verbunden ist, und dass die Träger (5, 25, 35) bis in die Schweißstation (11, 111) derart geführt werden, dass die Basis (6, 26, 36) so mit der Tafel (2) verbunden wird, dass der First (7, 27, 37) in einem Abstand zur Ebene der Tafel (2) gehalten ist.

15. Verfahren nach Anspruch 14, **dadurch gekennzeichnet, dass** die Tafel (2) von einem Vorratswickel (131) abgezogen wird.

16. Verfahren nach Anspruch 14 und 15, **dadurch gekennzeichnet, dass** die ersten und/oder die zweiten Versteifungselemente (3, 4) von einem Vorratswickel (130) abgezogen werden.

## Claims

1. Shuttering material, with a panel (2) made of metal sheet, in particular expanded metal, first, transversely running stiffening elements (3) on one side of the panel and second, longitudinally running stiffening elements (4) on the other side of the panel (2), the stiffening elements being welded to one another through the panel (2) at crossing points (9), **characterized in that** the stiffening elements (4) on one side of the panel (2) comprise a plurality of elongated girders (5, 25, 35) with a longitudinally running apex (7, 27, 37) and a longitudinally running base (6, 26, 36), the apex (7, 27, 37) being connected to the base (6, 26, 36) by means of a spacer (8, 28, 38) and the base (6, 26, 36) being connected to the panel (2) such that the apex (7, 27, 37) is kept at a distance from the plane of the panel (2), the plurality of girders (5, 25, 35) being arranged in a parallel and distributed manner such that they are spaced from one another over one side of the panel (2).

2. Shuttering material according to Claim 1, **characterized in that** the distance between the apex (7, 27, 37) and the panel (2) is approximately 2 to approximately 30 cm.

3. Shuttering material according to either of Claims 1 and 2, **characterized in that**, with respect to the plane of the panel (2), the base (6, 26, 36) extends laterally next to the spacer (8, 28, 38).

4. Shuttering material according to one of Claims 1 to 3, **characterized in that** the girder (5, 35) is of a two-dimensional form.

5. Shuttering material according to one of Claims 1 to 3, **characterized in that** the girder (25) has a triangular cross-section.

6. Shuttering material according to one of Claims 1 to 5, **characterized in that** the girder (5, 25) is a lattice girder with at least one base bar (6, 26) and an apex bar (7, 27).

7. Shuttering material according to one of Claims 1 to 4, **characterized in that** the girder (35) comprises a two-dimensional metal sheet with an angled-away base (36).

8. Shuttering material according to Claim 7, **characterized in that** the girder (35) comprises an apex (37) angled away in the opposite direction from the base (36).

9. Apparatus for producing a shuttering material according to one of Claims 1 to 8, from a panel (2) made of metal sheet, in particular expanded metal, and crossing, welded-on stiffening elements (3, 4) on both sides, with a feeding section for feeding the panels (2), a first feeding section (14, 116) for feeding first stiffening elements (4) to one side of the panel and a second feeding section (16) for feeding second stiffening elements (3) to the other side of the panel (2), as well as a welding station (11, 111) for welding the panel to the stiffening elements, **characterized in that** the first feeding section (14, 116) is provided with a guiding receptacle (17, 29, 13, 13a, 13b, 136) for a stiffening element formed as a girder (5, 25, 35) with at least one longitudinally running base (6, 26, 36), a longitudinally running apex (7, 27, 37) and a spacer (8, 28, 38), the guiding receptacle (17, 29, 13, 13a, 13b, 136) extending into the welding station (11, 111).

10. Apparatus according to Claim 9, **characterized in that** the guiding receptacle has in the region of the welding station (11, 111) a supporting surface for the girder (5, 25, 35), which surface engages with a base (6, 26, 36) projecting laterally from the spacer (8, 28, 38) to guide the girder (5, 25, 35) through the welding station (11, 111).

11. Apparatus according to either of Claims 9 and 10, **characterized in that**, in the region of an electric welding station (11) for welding a girder (25) which has two spaced-apart base bars (26), the guiding receptacle comprises two lower electrodes (13a, 13b) with a respective supporting surface for one base bar (26) each, the two lower electrodes (13a, 13b) interacting with a common upper electrode (12).

12. Apparatus according to one of Claims 9 to 11, **characterized in that** the guiding receptacle has a guiding channel (136) for the girder (5, 25, 35) that can be moved into and out of the welding station (111).

13. Apparatus according to one of Claims 9 to 12, **characterized in that** the guiding receptacle comprises a magnet (134) for securing the girder (5, 25, 35) in the welding station (111).

14. Method for producing a shuttering material according to one of Claims 1 to 8, crossing stiffening elements (3, 4) being welded on both sides of a panel (2) made of metal sheet, in particular expanded metal, the panel (2) and also the first stiffening elements (4) on one side of the panel and the second stiffening elements (3) on the other side of the panel (2) being fed to a welding station (11, 111) for welding the panel to the stiffening elements, **characterized in that** a plurality of elongated girders (5, 25, 35) with a longitudinally running apex (7, 27, 37) and a longitudinally running base (6, 26, 36) are used as the first stiffening elements (4) on one side of the panel (2) and arranged in a parallel and distributed manner such that they are spaced from one another over one side of the panel (2), the apex (7, 27, 37) being connected to the base (6, 26, 36) by means of a spacer (8, 28, 38), and **in that** the girders (5, 25, 35) are guided into the welding station (11, 111) in such a way that the base (6, 26, 36) is connected to the panel (2) such that the apex (7, 27, 37) is kept at a distance from the plane of the panel (2).

15. Method according to Claim 14, **characterized in that** the panel (2) is drawn from a supply roll (131).

16. Method according to Claims 14 and 15, **characterized in that** the first and/or second stiffening elements (3, 4) are drawn from a supply roll (130).

## Revendications

1. Matériau de coffrage comprenant une plaque (2) en tôle métallique, en particulier en métal étiré, des premiers éléments de renfort (3) s'étendant transversalement sur un côté de la plaque et des deuxièmes éléments de renfort (4) s'étendant en longueur sur l'autre côté de la plaque (2), les éléments de renfort étant soudés l'un à l'autre en des points de croisement (9) à travers la plaque (2), **caractérisé en ce que** les éléments de renfort (4) sur un côté de la plaque (2) sont constitués d'une pluralité de poutres étirées en longueur (5, 25, 35) avec un faite s'étendant en longueur (7, 27, 37) et une base s'étendant en longueur (6, 26, 36), le faîte (7, 27, 37) étant raccordé via un espaceur (8, 28, 38) à la base (6, 26, 36) et la base (6, 26, 36) étant raccordée à la plaque (2) de sorte que le faîte (7, 27, 37) soit maintenu à une certaine distance du plan de la plaque (2), la pluralité de poutres (5, 25, 35) étant agencées réparties parallèlement et à distance l'une de l'autre sur l'un des côtés de la plaque (2).

2. Matériau de coffrage selon la revendication 1, **caractérisé en ce que** la distance entre le faîte (7, 27, 37) et la plaque (2) est d'environ 2 à environ 30 cm.

3. Matériau de coffrage selon l'une quelconque des revendications 1 ou 2, **caractérisé en ce que** la base (6, 26, 36) s'étend, par rapport au plan de la plaque (2), latéralement à côté de l'espaceur (8, 28, 38).

4. Matériau de coffrage selon l'une quelconque des revendications 1 à 3, **caractérisé en ce que** la poutre (5, 35) présente une forme plate.

5. Matériau de coffrage selon l'une quelconque des revendications 1 à 3, **caractérisé en ce que** la poutre (25) présente une section transversale triangulaire.

6. Matériau de coffrage selon l'une quelconque des revendications 1 à 5, **caractérisé en ce que** la poutre (5, 25) est une poutre en treillis avec au moins une barre de base (6, 26) et une barre de faîte (7, 27).

7. Matériau de coffrage selon l'une quelconque des revendications 1 à 4, **caractérisé en ce que** la poutre (35) contient une tôle métallique plate avec une base coudée (36).

8. Matériau de coffrage selon la revendication 7, **caractérisé en ce que** la poutre (35) contient un faîte coudé (37) dans le sens opposé à la base (36).

9. Dispositif de fabrication d'un matériau de coffrage selon l'une quelconque des revendications 1 à 8, constitué d'une plaque (2) en tôle métallique, en particulier en métal étiré, et d'éléments de renfort (3, 4) soudés des deux côtés en se croisant, ledit dispositif comprenant une section d'amenée pour acheminer la plaque (2), une première section d'amenée (14, 116) pour acheminer des premiers éléments de renfort (4) vers un côté de la plaque et une deuxième section d'amenée (16) pour acheminer des deuxièmes éléments de renfort (3) vers l'autre côté de la plaque (2), ainsi qu'un poste de soudage (11, 111) pour souder la plaque aux éléments de renfort, **caractérisé en ce que** la première section d'amenée (14, 116) est pourvue d' un logement de guidage (17, 29, 13, 13a, 13b, 136) pour un élément de renfort se présentant sous la forme d'une poutre (5, 25, 35) avec au moins une base s'étendant en longueur (6, 26, 36), un faîte s'étendant en longueur (7, 27, 37) et un espaceur (8, 28, 38), dans lequel le logement de guidage (17, 29, 13, 13a, 13b, 136) s'étend jusque dans le poste de soudage (11,111).

10. Dispositif selon la revendication 9, **caractérisé en ce que** le logement de guidage présente dans la zone du poste de soudage (11, 111) une surface d'appui pour la poutre (5, 25, 35), qui coopère avec une base (6, 26, 36) dépassant latéralement de l'espaceur (8, 28, 38) pour guider la poutre (5, 25, 35) à travers le poste de soudage (11, 111).

11. Dispositif selon l'une quelconque des revendications 9 ou 10, **caractérisé en ce que** le logement de guidage contient dans la zone d'un poste de soudage électrique (11) destiné à souder une poutre (25), qui présente deux barres de base (26) agencées l'une à distance de l'autre, deux électrodes inférieures (13a, 13b) avec, respectivement, une surface d'appui pour, respectivement, une barre de base (26), les deux électrodes inférieures (13a, 13b) coopérant avec une électrode supérieure commune (12).

12. Dispositif selon l'une quelconque des revendications 9 à 11, **caractérisé en ce que** le logement de guidage présente pour la poutre (5, 25, 35) une goulotte de guidage (136) qui peut être introduite dans le poste de soudage (111) et évacuée de celui-ci.

13. Dispositif selon l'une quelconque des revendications 9 à 12, **caractérisé en ce que** le logement de guidage contient un aimant (134) pour maintenir la poutre (5, 25, 35) dans le poste de soudage (111).

14. Procédé de fabrication d'un matériau de coffrage selon l'une quelconque des revendications 1 à 3, dans lequel on soude sur une plaque (2) en tôle métallique, en particulier en métal étiré, des éléments de renfort (3, 4) se croisant des deux côtés, dans lequel la plaque (2) ainsi que les premiers éléments de renfort (4) sur un premier côté de la plaque et les deuxièmes éléments de renfort (3) sur l'autre côté de la plaque (2) sont acheminés à un poste de soudage (11, 111) pour souder la plaque aux éléments de renfort, **caractérisé en ce que** l'on utilise comme premiers éléments de renfort (4) sur un côté de la plaque (2) une pluralité de poutres étirées en longueur (5, 25, 35) avec un faîte s'étendant en longueur (7, 27, 37) et une base s'étendant en longueur (6, 26, 36) et qui sont agencées réparties parallèlement et à distance l'une de l'autre sur un côté de la plaque (2), dans lequel le faîte (7, 27, 37) est raccordé via un espaceur (8, 28, 38) à la base (6, 26, 36), et **en ce que** les poutres (5, 25, 35) sont guidées jusque dans le poste de soudage (11, 111) de sorte que la base (6, 26, 36) soit raccordée à la plaque (2) de manière à maintenir le faîte (7, 27, 37) à une certaine distance du plan de la plaque (2).

15. Procédé selon la revendication 14, **caractérisé en ce que** la plaque (2) est tirée d'une bobine d'approvisionnement (131).

16. Procédé selon les revendications 14 et 15, **caractérisé en ce que** les premiers et les deuxièmes éléments de renfort (3, 4) sont tirés d'une bobine d'approvisionnement (130).
